# EUROPÄISCHE PATENTSCHRIFT

(11) **EP 3 974 606 B1**
(45) Veröffentlichungstag und Bekanntmachung des Hinweises auf die Patenterteilung: **10.05.2023**
(21) Anmeldenummer: 21176406.3
(22) Anmeldetag: 28.05.2021
(51) Int. Cl.: E05B 85/06, E05B 17/04, E05B 17/00, E05B 77/44, E05B 79/18

(54) **VERRIEGELUNGSVORRICHTUNG, SCHLOSSANORDNUNG UND KRAFTFAHRZEUG**
LOCKING DEVICE, LOCK ARRANGEMENT AND MOTOR VEHICLE
DISPOSITIF DE VERROUILLAGE, DISPOSITIF DE SERRURE ET VÉHICULE AUTOMOBILE

(30) Priorität: 23.09.2020 DE 102020124765
(43) Veröffentlichungstag der Anmeldung: 30.03.2022
(73) Patentinhaber: HUF Hülsbeck & Fürst GmbH & Co. KG, 42551 Velbert (DE)
(72) Erfinder: JACOB, Dirk, 42579 Heiligenhaus (DE)
(74) Vertreter: Zenz Patentanwälte Partnerschaft mbB

(56) Entgegenhaltungen:
- EP-A1- 1 580 358
- FR-A1- 2 873 734
- FR-A1- 3 000 760
- FR-A1- 3 000 762
- JP-A- 2009 180 033
- US-B2- 8 262 143

## Beschreibung

Die Erfindung richtet sich auf eine Verriegelungsvorrichtung, insbesondere eine Verriegelungsvorrichtung, insbesondere für ein Kraftfahrzeug, sowie auf eine Schlossanordnung. Ein weiterer Aspekt der Erfindung betrifft ein Kraftfahrzeug, das eine Verriegelungsvorrichtung aufweist.

Verriegelungsvorrichtungen sind beispielsweise aus der DE 10 2009 044 598 A1 bekannt. In der genannten Druckschrift beschriebene Verriegelungsvorrichtungen umfassen ein Trägergehäuse, in welchem ein Zylinderkern drehbar aufgenommen ist. Eine Schließzylinderwelle koppelt den Zylinderkern mit einem von dem Zylinderkern beabstandeten Schloss.

Weitere Verriegelungsvorrichtungen sind der FR 2 873 734 A1, der FR 3 000 760 A1, der EP 1 580 358 A1, der US 8 262 143 B2, der FR 3 000 762 A1 und der JP 2009 180033 A zu entnehmen.

Ein Problem bei mechanischen Verriegelungsvorrichtungen der genannten Art besteht darin, dass sie prinzipbedingt anfällig für mechanische Angriffe sind. Beispielsweise ist aus der Praxis bekannt, dass bei Verriegelungsvorrichtungen an einer Tür eines Kraftfahrzeugs mit einem Ankoppeln eines Werkzeugs an die Schließzylinderwelle und einem gewaltsamen Drehen der Schließzylinderwelle ein Öffnen des Türschlosses erreicht werden kann. Dieses gewaltsame Öffnen geht zwar in der Regel mit Schäden an der Verriegelungsvorrichtung und/oder ihrer Umgebung einher, kann aber im Ergebnis ein erfolgreiches unberechtigtes Eindringen zur Folge haben, welches selbstverständlich unerwünscht ist.

Vor diesem Hintergrund besteht die Aufgabe, eine konstruktiv elegante Weiterbildung einer Verriegelungsvorrichtung bereitzustellen, die mit wirksamen Schutzmaßnahmen gegen mechanische Angriffe beispielsweise der beschriebenen Art ausgestattet ist.

Die Aufgabe wird gelöst mit einer Verriegelungsvorrichtung gemäß Anspruch 1. Die Aufgabe wird weiterhin gelöst mit einer Schlossanordnung mit den Merkmalen des Anspruchs 15 und mit einem Kraftfahrzeug mit den Merkmalen des Anspruchs 16.

Die Verriegelungsvorrichtung weist ein Trägergehäuse auf. Das Trägergehäuse dient dazu, einen Zylinderkern vollständig oder zumindest mit einem Abschnitt des Zylinderkerns aufzunehmen, insbesondere um ihn zu tragen und beispielsweise vor Eindringen von Schmutz zu schützen. Der Zylinderkern ist drehbar ausgeführt, wobei zum Drehen ein Betätigen mit einem in den Zylinderkern eingeführten mechanischen Schlüssel, genauer: Schlüsselbart des Schlüssels, erforderlich ist.

Wenn die Verriegelungsvorrichtung an einem Kraftfahrzeug angeordnet ist, dann befindet sich die Verriegelungsvorrichtung typischerweise an einer Tür oder einer Klappe des Kraftfahrzeugs, wobei die Verriegelungsvorrichtung eine Öffnung für das Einführen des Schlüsselbarts für dessen Aufnahme in den Zylinderkern aufweist.

Der Schlüssel ist im Rahmen der vorliegenden Beschreibung nicht als Bestandteil der Verriegelungsvorrichtung angesehen, in alternativen Betrachtungen könnte ein Schlüssel mit einem Schlüsselbart jedoch auch als Bestandteil einer Verriegelungsvorrichtung angesehen werden.

Mit dem Zylinderkern ist eine Schließzylinderwelle drehfest gekoppelt.

Am dem Ende der Schließzylinderwelle, das von dem Zylinderkern entfernt ist, ist ein Paddel angeordnet und dabei mit der Schließzylinderwelle drehfest ausgeführt. Das Paddel vollführt aufgrund seiner drehfesten Kopplung mit Schließzylinderwelle und Zylinderkern bei Betätigung des Zylinderkerns ebenfalls eine Drehbewegung. Das Paddel dient der Betätigung des Fahrzeugschlosses, typischerweise eines Türschlosses, welches mit dem Paddel gekoppelt ist. Beispielsweise kann vorgesehen sein, dass das Paddel und eine Schlossnuss des Fahrzeugschlosses miteinander gekoppelt sind.

Der Begriff des Paddels entspricht dem üblichen Sprachgebrauch des Fachmanns auf dem Gebiet der Schließtechnik für eine endseitige Ausformung der Schließzylinderwelle, welche zum Betätigen des Schlosses vorgesehen ist. Dem Begriff Paddel liegt die Tatsache zu Grunde, dass in vielen Ausgestaltungen eine paddelartige Form vorliegt. Im Rahmen der vorliegenden Anmeldung schränkt die Verwendung des Begriffes Paddel die Form des Paddels nicht ein, sodass auch Paddel mit nicht paddelförmiger Form Bestandteil einer erfindungsgemäßen Verriegelungsvorrichtung sein können. Insbesondere sind auch andere mögliche Formen der das Schloss betätigenden Ausformung der Schließzylinderwelle, also des Paddels, möglich, beispielsweise eine kugelige Form, eine Knaufform oder eine elliptische Form, gegebenenfalls auch mit entsprechenden Einbuchtungen.

Die erfindungsgemäße Verriegelungsvorrichtung zeichnet sich dadurch aus, dass die Schließzylinderwelle zumindest abschnittsweise an einem Mantelelement umgeben ist, das um die Schließzylinderwelle drehbar ist. Das Mantelelement umgibt zumindest einen Abschnitt der Schließzylinderwelle so, dass dass das Mantelelement bei Ausübung eines Drehmoments um die Drehachse der Schließzylinderwelle drehbar ist. Die Anordnung des Mantelelements an der Verriegelungsvorrichtung ist derart ausgeführt, dass das Mantelelement um die Schließzylinderwelle, bevorzugt mit der Drehachse der Zylinderwelle als Drehachse, gedreht werden kann. Mantelelement und Schließzylinderwelle sind somit insbesondere nicht mittelbar oder unmittelbar drehfest miteinander verbunden.

Das Vorhandensein eines drehbaren Mantelelements, welches um die Schließzylinderwelle drehbar ist, also nicht mit dieser drehfest verbunden ist, bewirkt, dass in dem das Mantelelement aufweisenden Abschnitt der Schließzylinderwelle ein Ausüben eines Drehmoments auf die Schließzylinderwelle selbst, beispielsweise im Rahmen eines gewaltsamen Eindringens zu der Position der Schließzylinderwelle mit einem entsprechenden Werkzeug, beispielsweise mit einer Zange, nicht möglich ist. Denn der direkte Zugriff auf die Schließzylinderwelle ist wegen des Mantelelements nicht möglich und eine indirekte Ausübung des Drehmoments ist aufgrund der Drehbarkeit des Mantelelements - je nach Auslegung der Kopplung zwischen Schließzylinderwelle und Mantelelement, nicht oder nur in vermindertem Maße möglich. Denn eventuell im Bereich der Schließzylinderwelle auf die Verriegelungsvorrichtung einwirkendes Drehmoment führt oberhalb einer bestimmten Drehmomentschwelle zu einem Drehen des Mantelelements. Aufgrund der nicht vorhandenen drehfesten Verbindung mit der Schließzylinderwelle wird folglich ein gewaltsames Öffnen oder eine gewaltsame Zerstörung der Verriegelungsvorrichtung durch unmittelbare Drehmomenteinwirkung auf die Schließzylinderwelle unterbunden. Mit einer erfindungsgemäßen Verriegelungsvorrichtung kann somit dazu beigetragen werden, dass ein gewaltsames Öffnen der Verriegelungsvorrichtung oder eine gewaltsame Zerstörung der Verriegelungsvorrichtung infolge einer Ausübung eines Drehmoments mit einem Werkzeug, beispielsweise mit einer Zange, unterbunden wird.

Erfindungsgemäß ist an der Schließzylinderwelle eine Positionieranordnung angeordnet. Die Positionieranordnung fasst zumindest einen Abschnitt der Schließzylinderwelle ein und wird von dieser gehalten. Die Positionieranordnung ist insbesondere axial, also in Richtung der Längsachse der Schließzylinderwelle, an der Schließzylinderwelle bewegungsfest angeordnet. Die Positionieranordnung umhüllt somit die Schließzylinderwelle zumindest in einem Abschnitt der Schließzylinderwelle und steht als eine Art Adapter bereit, mit welcher das Mantelelement an der Verriegelungsvorrichtung im vorgesehenen Abschnitt der Schließzylinderwelle positioniert werden kann. Das Vorsehen einer als Adapter wirkenden Positionieranordnung zum Positionieren des Mantelelements geht mit dem Vorteil einher, dass auf Basis einer gegebenen Konstruktion von Schließzylinderwelle, gegebenenfalls zusätzlich Paddel, Zylinderkern und/oder Trägergehäuse, unterschiedlich ausgebildete Mantelelemente als Bestandteil einer Verriegelungsvorrichtung vorgesehen werden können. So kann beispielsweise für ein erstes Fahrzeugmodell ein erstes Mantelelement genutzt werden und für eine zweites Fahrzeugmodell ein zweites Mantelelement genutzt werden, wobei das erste und das zweite Mantelelement sich beispielsweise in ihren radialen Erstreckungen und/oder in ihrer Höhe, das heißt: in ihrer Erstreckung in axialer Richtung, unterscheiden.

Bevorzugt ist die Positionieranordnung drehfest an der Schließzylinderwelle angeordnet, sodass ein Drehen der Schließzylinderwelle ein Drehen der Positionieranordnung mit dem gleichen Winkel und Drehsinn bewirkt, dass also die Positionieranordnung relativ zu der Schließzylinderwelle die selbe Orientierung beibehält.

In einer bevorzugten Ausführungsform umgibt das Mantelelement die Positionieranordnung und wird in axialer und radialer, dass heißt senkrecht zur Längsachse der Schließzylinderwelle, Richtung von dieser festgelegt. Die Positionieranordnung ist demnach derart ausgeformt, dass sie Gestaltungselemente enthält, welche Bewegungen des Mantelelements in axialer Richtung, also in eine zur Schließzylinderwellenerstreckung parallelen Richtung, verhindern sowie außerdem Gestaltungselemente enthält, welche Bewegungen des Mantelelements in radialer Richtung, also in zur Schließzylinderwellenerstreckung senkrechten Richtung verhindern. Mit anderen Worten: Das Mantelelement ist in einer solchen Ausführungsform nur zu Drehbewegungen um die Schließzylinderwelle befähigt, ansonsten jedoch in seinen Bewegungen gehindert oder zumindest in definierter Weise eingeschränkt. Mit Hilfe der Positionieranordnung wird das Mantelelement somit an einer vorgesehenen Position um die Schließzylinderwelle positioniert. Mit der Positionierung durch die Positionieranordnung wird sichergestellt, dass in realen Einsatzsituationen, beispielsweise bei den während eines Fahrens des Kraftfahrzeugs und/oder während eines Öffnens einer die Verriegelungsvorrichtung aufweisenden Fahrzeugtür auftretenden Beschleunigungen, keine nachteiligen Auswirkungen infolge von undefinierten Bewegungen des Mantelelements auftreten. Beispielsweise wird durch das gezielte Positionieren des Mantelelements vermieden, dass das Mantelelement während des üblichen Einsatzes unerwünschte Klappergeräusche verursacht.

Für das Festlegen des Mantelelements in axialer Richtung weist die Positionieranordnung erfindungsgemäß beidendseitig axial wirkende Rastelemente auf, mit denen das Mantelelement in axialer Richtung gehalten wird. Zumindest an einem Ende sind die Rastelemente bevorzugt Federrastelemente, so dass eine Erstinstallation der Verriegelungseinrichtung dadurch erfolgen kann, dass das Mantelelement über das Federelement hineingeschoben wird und nach Erreichen seiner axialen Position die Federrastelemente zurückfedern und eine Rückbewegung des Mantelelements in axialer Richtung sperren.

Besonders bevorzugt weist die Positionieranordnung wenigstens eine radial nach außen weisende Druckfeder, besonders bevorzugt mehrere radial nach außen weisende Druckfedern, auf, welche dem Zweck dienen, eine radial oder zumindest eine Radialkomponente aufweisende von der Schließzylinderwelle wegweisende Kraft auf das Mantelelement auszuüben und dadurch einen Kraftschluss zwischen Positionieranordnung und Mantelelement herbeizuführen. Dieser herbeigeführte Kraftschluss zwischen Positionieranordnung und Mantelelement ist dahingehend zu verstehen, dass das Drehen des Mantelelements immer noch möglich ist, jedoch hierfür die Ausübung eines Drehmoments oberhalb eines Mindestdrehmoments auf das Mantelelement erforderlich ist. Es muss also für ein Drehen des Mantelelements mit dem auf das Mantelelement ausgeübten Drehmoment ein Drehmomentschwellwert überschritten werden. Ähnlich der Funktionsweise einer Rutschkupplung bleibt dadurch die gewünschte Funktionalität erhalten, dass unerwünschte, beispielsweise gewaltsame, Drehmomenteinwirkungen auf die Schließzylinderwelle unterbunden werden, da eine Drehbarkeit des Mantelelements zu der Ableitung dieser Drehmomente führen; durch die Kraftschlusskomponente zwischen Positionieranordnung und Mantelelement wird aber ein dauerhaftes zufälliges Drehen des Mantelelements mit entsprechenden Nachteilen wie einer unerwünschten Geräuschentwicklung unterbunden.

Bevorzugt sind Druckfeder beziehungsweise Druckfedern und das Mantelelement derart aneinander angepasst, dass eine dem Drehen des Mantelelements gegenwirkende Haftreibkraft kleiner ist als eine zum absichtlichen Brechen der Schließzylinderwelle und/oder des Zylinderkerns erforderliche Tangentialkraft. Alternativ oder zusätzlich sind Druckfeder und/oder Mantelelement derart aneinander angepasst, dass eine dem Drehen des Mantelelements entgegenwirkende Haftreibkraft kleiner ist als eine zum Entriegeln des Schlosses mittels Drehens der Schließzylinderwelle erforderliche Tangentialkraft. Es ist also dem Fachmann auferlegt, die Druckfeder beziehungsweise die Druckfedern sowie das Mantelelement aneinander angepasst derart zu dimensionieren, dass ein Drehen des Mantelelements dazu führt, dass ähnlich der Funktionsweise der Rutschkupplung zuerst das Überwinden der Haftreibkraft an dem Innenmantel des Mantelelements und dadurch das Drehen des Mantelelements bewirkt wird, nämlich bei Überschreiten einer oben bereits erwähnten Drehmomentschwelle, so dass bei der maximalen Tangentialkraft vor Überwindung der Haftreibkraft keine Gefahr eines Brechens der Schließzylinderwelle besteht und/oder keine Gefahr eines gewaltsamen Öffnens des Schlosses besteht. Da die genaue Konstruktion und Ausführung von Zylinderkern, Schließzylinderwelle, Paddel sowie Fahrzeugschloss einerseits und in Abhängigkeit davon Mantelelement und Positionieranordnung andererseits sich gegenseitig bedingen, obliegt es dem Fachmann, eine geeignete Dimensionierung der Druckfeder beziehungsweise der Druckfedern vorzunehmen; dies ist jedoch für den Fachmann problemlos umsetzbar.

Bevorzugt weist die Positionieranordnung an ihrem Innenmantel eine Radialfläche auf, das heißt eine Fläche mit einer zur Schließzylinderwelle parallelen Flächennormale, und die Schließzylinderwelle weist an ihrem Außenmantel eine komplementär positionierte Gegenfläche auf zum axialen Positionieren der Positionieranordnung mittels Sperren einer Axialbewegung aufgrund aneinander anliegender Radialfläche und Gegenfläche.

Besonders bevorzugt weist die Positionieranordnung eine Radialerhebung auf, welche mit einer Radialausnehmung versehen ist. Weiterhin weist die Schließzylinderwelle an ihrem Außenmantel eine zu der Radialausnehmung komplementär positionierte Auswölbung auf zum Drehfestlegen der Positionieranordnung. Es ist also eine erste Ausformung an der Schließzylinderwelle sowie eine zweite, zu der ersten Ausformung komplementäre, Ausformung an der Positionieranordnung vorgesehen, welche in Zusammenwirkung miteinander verhindern, dass ein Verdrehen der Positionieranordnung relativ zu der Schließzylinderwelle erfolgt. Dadurch, dass Schließzylinderwelle und Positionieranordnung drehfest zueinander ausgebildet sind, sind die Voraussetzungen geschaffen, die Zusammenwirkung aus Positionieranordnung und Mantelelement in konstruktiv besonders elegant umsetzbarer Weise ähnlich der Funktionsweise einer Rutschkupplung auszubilden.

Besonders bevorzugt ist die Positionieranordnung mehrteilig ausgeführt. Dies kann in besonders vorteilhafter Ausführung ausgeführt sein, indem die Positionieranordnung aus zwei gleichen Teilen besteht, die mittels Verbindungselementen und komplementären Verbindungselementen miteinander verbunden sind. Diese Ausführung hat den Vorteil, dass die Positionieranordnung in besonders einfacher Weise an der Schließzylinderwelle angeordnet werden kann. Durch die Konstruktion der Positionieranordnung aus zwei gleichen Teilen wird die Komplexität der Positionieranordnung verringert, was mit geringen Herstellungskosten einhergeht.

Besonders bevorzugt ist das Mantelelement eine Hülse, besonders bevorzugt eine einstückige Hülse. Die Hülse ist bevorzugt eine kreiszylindrische Hülse mit dem Vorteil, dass einfache Herstellbarkeit mit geometriebedingt hoher Steifigkeit kombiniert sind.

Das Mantelelement, das bevorzugt als Hülse ausgebildet ist, ist besonders bevorzugt steif mit dem Vorteil, dass ein Anquetschen des Mantelelements an die Positionieranordnung und/oder an die Schließzylinderwelle zu Ermöglichung des Einbringens eines durch das Mantelelement ja zu verhindernden Drehmoments auf die Schließzylinderwelle unmöglich wird oder zumindest erschwert wird. Die Steifigkeit des Mantelelements ist je nach Anforderungsprofil vom Fachmann einzustellen, beispielweise durch Materialwahl und/oder Einstellung der Manteldicke sowie gegebenenfalls Wahl der Form des Mantelelements. Die Wahl dieser Parameter ist eine Auslegungsaufgabe und stellt für den Fachmann keine prinzipiellen Schwierigkeiten dar.

In einer vorteilhaften Weiterbildung besteht das Mantelelement aus einem Kunststoff, bevorzugt aus einem Thermoplast wie beispielsweise einem Polycarbonat, einem PET oder einem PE, mit dem Vorteil der kostengünstigen Herstellbarkeit sowie der guten Möglichkeit der Individualisierung beispielsweise durch Einstellung von Farben oder Bekleben mit Logos oder dergleichen. In einer alternativen ebenso vorteilhaften Weiterbildung besteht das Mantelelement aus einem metallischen Material, beispielsweise Stahl, mit dem Vorteil potentiell guter mechanischer Eigenschaften und wertiger Anmutung bei jedoch gegenüber Mantelelementen aus Kunststoff in der Regel höheren Kosten.

In einer Ausführungsform weist das Paddel eine Kugelform oder eine Knaufform auf. An dem Paddel ist eine Aufnahme zur Kopplung mit einem Fahrzeugschloss, insbesondere einer Nuss des Fahrzeugschlosses, angeordnet.

Besonders bevorzugt weist die Schließzylinderwelle eine Sollbruchstelle auf, die beispielsweise als Verjüngung im Schließzylinderwellendurchmesser ausgebildet ist. Durch das Vorhandensein einer Sollbruchstelle kann sichergestellt werden, dass selbst in einem Fall, in welchem bereits eine gewaltsame Zerstörung von Mantelelement und Positionieranordnung erfolgt ist, sichergestellt ist, dass ein Drehmomentangriff auf die Schließzylinderwelle aufgrund der vorhandenen Sollbruchstelle in dem Versagen der Schließzylinderwelle mündet, wodurch ein gewaltsames Öffnen des Fahrzeugschlosses selbst erschwert wird.

Ein Gedanke der Erfindung betrifft eine Schlossanordnung, bestehend aus einer Verriegelungsvorrichtung gemäß obiger Beschreibung und einem von dem Zylinderkern beabstandet angeordneten Schloss, das mit dem Paddel gekoppelt ist, beispielsweise mittels einer Schlossnuss des Schlosses.

Ein weiterer Gedanke der Erfindung betrifft ein Kraftfahrzeug, das ein Türschloss mit einer Schlossnuss sowie eine Verriegelungsvorrichtung der eingangs genannten Art oder einer ihren Weiterbildungen aufweist. Das Paddel der Verriegelungsvorrichtung ist mit der Schlussnuss gekoppelt derart, dass ein mit einem mechanischen Schlüssel herbeigeführtes Drehen des Zylinderkerns über ein Drehen der Schließzylinderwelle ein Drehen des Paddels herbeiführt, wodurch infolge der Kopplung des Paddels mit der Schlussnuss das Betätigen des Türschlosses bewirkt wird.

Weitere Einzelheiten, Merkmale und Vorteile des Gegenstandes der Erfindung ergeben sich aus der nachfolgenden Beschreibung im Zusammenhang mit den Figuren, in den beispielhaft Ausführungsbeispiele der Erfindung dargestellt sind.

Es zeigen:
Figs. 1 bis 4: schematische Draufsichten auf die Verriegelungseinrichtung;
Figs. 5 und 6: perspektivische Draufsicht auf die Positionieranordnung;
Fig. 7: Verriegelungsvorrichtung mit einer von zwei Teilen der Positionieranordnung;
Fig. 8: Draufsicht auf die Schließzylinderwelle;
Fig. 9: Querschnitt A-A;
Fig. 10: Draufsicht auf die Verriegelungsvorrichtung;
Fig. 11: Verriegelungsvorrichtung mit Türschloss;
Fig. 12: Kraftfahrzeug.

Fig. 1 ist ein Ausführungsbeispiel einer Verriegelungsvorrichtung 1 ein für ein Kraftfahrzeug 20 zu entnehmen. Die Verriegelungsvorrichtung 1 weist ein Trägergehäuse 2 auf, der einen nicht sichtbaren Zylinderkern enthält, welcher drehbar innerhalb des Trägergehäuses 2 gelagert ist und über die Rückstellfeder 3 in seine Ausgangsposition rückgestellt wird. Der Zylinderkern geht in eine Schließzylinderwelle 4 über, an dessen von dem Trägergehäuse 2 beabstandeten Ende ein Paddel 5 angeordnet ist. Bei Drehen der Schließzylinderwelle 4 um ihre Längsachse dreht sich infolge der drehfesten Verbindung von Paddel 5, Schließzylinderwelle 4 und Zylinderkern die in den knaufförmigen Paddel 5 vorhandene Aufnahme 6 zur Kopplung mit ein Fahrzeugschloss, so dass im Falle einer Kopplung mit dem Fahrzeugschloss dieses betätigt wird. Das Fahrzeugschloss kann beispielsweise ein Türschloss einer Fahrzeugtür oder Fahrzeugklappe sein. Die Schließzylinderwelle 4 ist von einem als Hülse 7 ausgebildeten Mantelelement 7 umgeben, wobei die Hülse 7 sowohl axial als auch in senkrecht zur axialen Richtung, also zur radialen Richtung, von einer Positionieranordnung 8 positioniert wird, von welcher aufgrund des Vorhandenseins der Hülse in der Ansicht der Fig. 1 nur kleine Endabschnitte sichtbar sind.

Fig. 2 ist eine andere Ansicht der Verriegelungsvorrichtung 1 der Fig. 1 zu entnehmen. Die Darstellung der Fig. 2 zeigt nämlich nicht die in Fig. 1 abgebildeten Elemente Positionieranordnung, Hülse und Trägergehäuse. Dadurch wird der Zylinderkern 9 erkennbar. Auch die die Struktur der Schließzylinderwelle 4 wird erkennbar, welche entlang eines großen Abschnitts im wesentlichen kreiszylindrisch ist. In Abweichung von der kreiszylindrischen Ausbildung weist die Schließzylinderwelle 4 eine Auswölbung 9 auf, welche als Gegenfläche 9 für eine zur Positionierung der Positionieranordnung vorhandene Radialfläche dient, welche insbesondere in Fig. 8 erkennbar ist. Außerdem sind Auswölbungen 10a, 10b zu erkennen, welche für eine Drehfestlegen der Positionieranordnung vorgesehen sind.

Die Darstellung der Fig. 3 unterscheidet sich von der Darstellung der Figs. 1 und 2 zum einen in der Perspektive, die Verriegelungsvorrichtung ist in der Perspektive der Fig. 3 nämlich um 180° um die Längsachse der Schließzylinderwelle 4 gedreht. Zum anderen unterscheidet sich die Darstellung dadurch, dass das als Hülse ausgebildete Mantelelement 7 durchsichtig dargestellt ist, so dass die von dem Mantelelement umgebenen Abschnitte der entsprechenden Bauteile, aufgrund der Anordnung unterhalb der Hülse 7 mit gestrichelten Linien dargestellt, erkennbar sind. Insbesondere ist erkennbar, dass die Positionieranordnung radial von der Schließzylinderwelle 4 wegweisende Druckfedern 11a und 11b aufweist, welche eine Federkraft auf den Innenmantel der Hülse 7 ausübt. Durch diese Federkraft wird eine Haftreibkraft an der inneren Mantelfläche der Hülse 7 herbeigeführt, so dass für ein Drehen der Hülse 7 eine entsprechende Tangentialkraft, beispielsweise entlang der Richtung des Teils 12, erforderlich ist, die größer sein muss als die durch die Druckfedern bewirkte Haftreibkraft. Dadurch wird ähnlich dem Prinzip einer Rutschkupplung eine Drehbarkeit der Hülse sichergestellt, gleichzeitig aber in einem Normalbetrieb eine Bewegungslosigkeit der Verriegelungsvorrichtung 1 sichergestellt, so dass beispielsweise etwaige störende Klappergeräusche vermieden werden können. Das durch die oben erwähnte Tangentialkraft auf das Mantelelement ausgeübte Drehmoment muss größer sein als eine Drehmomentschwelle, welche durch die Größe der oben erwähnten Haftreibkraft bestimmt wird.

In der Darstellung der Fig. 4 ist die Verriegelungsvorrichtung 1 mit noch nicht angeordneter Hülse 7 gezeigt. In dieser Darstellung sind gut die Federn 11a und 11b erkennbar. Weiterhin ist erkennbar, wie die Ausformung der Positionieranordnung 8 und die Ausformung des Mantelelements 7 zu einer vorteilhaften Zusammenwirkung der erfindungsgemäßen Verriegelungsvorrichtung 1 und ihrer Weiterbildungen führen: Die Positionieranordnung 8 weist beidendseitig, nämlich sowohl am vom Trägergehäuse weiter entfernten Ende als auch am dem Trägergehäuse näheren Ende Rastelemente 12a, 12b, 12c, 12d auf, die dahingehend axial wirken, dass sie einer Axialbewegung der Hülse 7 im montierten Zustand entgegenwirken. Die Rastelemente 12a, 12b, 12c, 12d sind derart von einander beabstandet, dass ihre nach innen weisenden Flächen der Länge 13 der Hülse 7 entsprechen und dadurch in beide mögliche axiale Richtungen eine Bewegung der Hülse sperren und diese somit axial positionieren. Die Rastelemente 12a und 12b sind als Federrastelemente ausgebildet, das heißt: sie sind an Feder 12'a und im Fall des Rastelements 12b an einer entsprechenden nicht sichtbaren Feder als Bestandteil der Positionieranordnung ausgebildet, so dass die Hülse 7 über die Federrastelemente 12a, 12b zu seiner Endposition hin übergeschoben werden kann, wobei bei Erreichen der Endposition die Federrastelemente 12a, 12b in ihre in Fig. 4 dargestellte Rückstellposition zurückfedern und dadurch die oben beschriebene axiale Positionierung der Hülse herbeiführt.

Fig. 5 ist eine perspektivische Darstellung der Positionieranordnung 8 zu entnehmen. Die Positionieranordnung 8 weist Federelemente 11a, 11b, 11c und 11d auf, mit welcher die bereits beschriebene Herbeiführung eines Kraftschlusses zwischen Positionieranordnung und Mantelelement bewirkt wird.

In Fig. 6 ist die Positionieranordnung 8 in Explosionsdarstellung gezeigt. Es ist insbesondere erkennbar, dass in der speziellen Ausführungsform die Positionieranordnung aus zwei gleichen Teilen besteht, die mittels Verbindungselementen 14a, 14b, 14c sowie komplementären Verbindungsgegenelementen 15a, 15b und 15c miteinander verbindbar sind, wobei es sich bei den Verbindungselementen um eine Art Clipse handelt sowie bei den Verbindungsgegenelementen um entsprechende Halteaufnahmen.

Fig. 7 ist eine Darstellung zu entnehmen, in welcher einer der beiden Teile der Positionieranordnung bereits an der Schließzylinderwelle 4 an dieser anliegend und diese einfassend dargestellt ist. Insbesondere ist zu entnehmen, dass die Positionieranordnung an ihrem Innenmantel eine Radialfläche 16 aufweist, welche in der vorliegenden Ausführungsform als einstückig mit Innenmantel verbundener Innenring ausgebildet ist. In der gezeigten Ausführungsform weist die Positionieranordnung zwei dieser Radialflächen 16, 17 auf, welche eine am Außenmantel der Schließzylinderwelle 4 komplementär positionierte Gegenfläche 9, ausgebildet als Außenring gebildet durch gegenüber dem Durchmesser der Schließzylinderwelle erhöhtem Radius, einfasst zum axialen Positionieren der Positionieranordnung, und zwar aufgrund der beiden Radialflächen 15 und 16 in beide Richtungen.

Dies ist in Fig. 8 noch besser zu sehen. Zusätzlich ist erkennbar, dass die Radialfläche 16 eine Radialausnehmung 21 aufweist, die komplementär zu der Auswölbung 10a positioniert ist, sodass beide bei angelegter Positionieranordnung ineinander eingreifen und dadurch eine Drehfestlegung der Positionieranordnung bewirken. Auf der Auswölbung 10a gegenüberliegenden Seite ist eine weitere Auswölbung 10b vorhanden, welche in die Radialausnehmung des anderen Teils der Posotionieranordnung eingreift. Dies ist in Fig. 9 zu erkennen, welche eine Schnittdarstellung eines Schnitts von Positionieranorndnung und Schließzylinderwelle an einer Längsposition zeigt, an welcher die Auswölbungen 10a, 10b positioniert sind.

In Fig. 10 ist dargestellt, dass eine Anordnung der Hülse mittels Schiebens über die als Federrastelemente ausgebildeten Rastelemente 12a, 12b erfolgt.

In Fig. 11 ist eine Schlossanordnung gezeigt, welche aus Verriegelungsvorrichtung 1 und Schloss 19 besteht.

Fig. 12 ist ein Kraftfahrzeug 18 zu entnehmen, welches unter anderem an der Fahrzeugtür 20 eine Verriegelungsvorrichtung 1 aufweist.

## Patentansprüche

1. Verriegelungsvorrichtung (1), insbesondere für ein Kraftfahrzeug (20), wobei die Verriegelungsvorrichtung (1) aufweist:
ein Trägergehäuse (2),
einen abschnittsweise oder vollständig in dem Trägergehäuse (2) angeordneten Zylinderkern (9), der mit einem mechanischen Schlüssel drehbar ist,
eine drehfest mit dem Zylinderkern (9) gekoppelte Schließzylinderwelle (4) mit einem Paddel (5) zum Übertragen einer Drehbewegung des Zylinderkerns (9) zu dem Paddel (5) zur Betätigung eines mit dem Paddel (5) gekoppelten Schlosses (19), insbesondere Fahrzeugschlosses,
wobei die Schließzylinderwelle (4) zumindest abschnittsweise von einem Mantelelement (7) umgeben ist, das um die Schließzylinderwelle (4) drehbar ist,
wobei an der Schließzylinderwelle (4) eine Positionieranordnung (8) angeordnet ist,
**dadurch gekennzeichnet, dass**
die Positionieranordnung (8) beidendseitig axial wirkende Rastelemente (12a, 12b, 12c, 12d) aufweist, mit denen das Mantelelement (7) in axialer Richtung gehalten wird, wobei an einem Ende die Rastelemente Feder-Rastelemente (12a, 12b) sind zum Ermöglichen eines Überschiebens des Mantelelements (7) bei einer Erstmontage der Verriegelungseinrichtung (1).

2. Verriegelungsvorrichtung (1) nach Anspruch 1, wobei das Mantelelement (7) die Positionieranordnung (8) umfasst und dabei in axialer und in radialer Richtung von dieser festgelegt ist.

3. Verriegelungsvorrichtung (1) nach einem der vorhergehenden Ansprüche, wobei die Positionieranordnung (8) eine oder mehrere radial nach außen weisende Druckfeder beziehungsweise Druckfedern (11a, 11b, 11c, 11d) aufweist zum Herbeiführen eines Kraftschlusses zwischen Positionieranordnung (8) und Mantelelement (7).

4. Verriegelungsvorrichtung (1) nach Anspruch 3, wobei
die Druckfeder (11a, 11b, 11c, 11d) und das Mantelelement (7) derart aneinander angepasst sind, dass eine dem Drehen des Mantelelements (7) gegenwirkende Haftreibkraft kleiner ist als eine zum absichtlichen Brechen der Schließzylinderwelle (4) und/oder des Zylinderkerns erforderliche Tangentialkraft, und/oder wobei
die Druckfeder (11a, 11b, 11c, 11d) und das Mantelelement (7) derart aneinander angepasst sind, dass eine dem Drehen des Mantelelements (7) gegenwirkende Haftreibkraft kleiner ist als eine zum Entriegeln des Schlosses (18) durch Drehen der Schließzylinderwelle (4) erforderliche Tangentialkraft.

5. Verriegelungsvorrichtung (1) nach einem der vorhergehenden Ansprüche, wobei die Positionieranordnung (8) an ihrem Innenmantel eine Radialfläche (16, 17) aufweist und die Schließzylinderwelle (4) an ihrem Außenmantel eine komplementär positionierte Gegenfläche (18) aufweist zum axialen Positionieren der Positionieranordnung (8).

6. Verriegelungsvorrichtung (1) nach einem der vorhergehenden Ansprüche, wobei die Positionieranordnung (8) relativ zu der Schließzylinderwelle (4) drehfest an der Schließzylinderwelle (4) angeordnet ist.

7. Verriegelungsvorrichtung (1) nach einem der vorhergehenden Ansprüche, wobei die Positionieranordnung (8) an ihrem Innenmantel eine Radialerhebung aufweist, bevorzugt die Radialfläche (16, 17), mit einer Radialausnehmung (21) und die Schließzylinderwelle (4) an ihrem Außenmantel eine zu der Radialausnehmung (16, 17) komplementär positionierte Auswölbung (10a, 10b) aufweist zum Drehfestlegen der Positionieranordnung (8).

8. Verriegelungsvorrichtung (1) nach einem der vorhergehenden Ansprüche, wobei die Positionieranordnung (8) mehrteilig ausgeführt ist.

9. Verriegelungsvorrichtung (1) nach einem der vorhergehenden Ansprüche, wobei die Positionieranordnung (8) aus zwei gleichen Teilen besteht, die mittels Verbindungselementen (14a, 14b, 14c) und komplementären Verbindungsgegenelementen (15a, 15b, 15c) miteinander verbunden sind.

10. Verriegelungsvorrichtung (1) nach einem der vorhergehenden Ansprüche, wobei das Mantelelement (7) eine Hülse ist, bevorzugt eine einstückge Hülse.

11. Verriegelungsvorrichtung (1) nach einem der vorhergehenden Ansprüche, wobei das Mantelelement (7) steif ist.

12. Verriegelungsvorrichtung (1) nach einem der vorhergehenden Ansprüche, wobei das Mantelelement (7) aus einem Kunststoff, bevorzugt einem Thermoplast, oder aus einem metallischen Material, bevorzugt Stahl, besteht.

13. Verriegelungsvorrichtung (1) nach einem der vorhergehenden Ansprüche, wobei das Paddel (5) eine Kugelform oder eine Knaufform aufweist, an der eine Aufnahme zur Kopplung mit einem Schloss (19), insbesondere einer Nuss des Schlosses, angeordnet ist.

14. Verriegelungsvorrichtung (1) nach einem der vorhergehenden Ansprüche, wobei die Schließzylinderwelle (4) eine Sollbruchstelle aufweist.

15. Schlossanordnung, bestehend aus einer Verriegelungsvorrichtung (1) nach einem der vorhergehenden Ansprüche und einem von dem Zylinderkern (9) beabstandet angeordneten Schloss (8), das mit dem Paddel (5) gekoppelt ist.

16. Kraftfahrzeug (18), aufweisend ein Türschloss (19) mit einer Schlossnuss sowie eine an einer Fahrzeugtür (20) oder Fahrzeugklappe angeordnete Verriegelungsvorrichtung (1) nach einem der Ansprüche 1 bis 14, **dadurch gekennzeichnet, dass** das Paddel (5) mit der Schlossnuss gekoppelt ist und ein mit dem mechanischen Schlüssel herbeigeführtes Drehen des Zylinderkerns über ein Drehen der Schließzylinderwelle (4) ein Drehen des Paddels (6) herbeiführt, welches infolge der Kopplung des Paddels (6) mit der Schlossnuss (8) das Betätigen des Türschlosses (19) bewirkt.

## Claims

1. Locking device (1), in particular for a motor vehicle (20), the locking device (1) having:
A carrier housing (2),
a cylinder core (9) arranged partially or completely in the carrier housing (2), which can be rotated with a mechanical key,
a lock cylinder shaft (4) coupled in a rotationally fixed manner to the cylinder core (9) and having a paddle (5) for transmitting a rotary movement of the cylinder core (9) to the paddle (5) for actuating a lock (19), in particular a vehicle lock, coupled to the paddle (5),
**characterised in that** the lock cylinder shaft (4) is surrounded, at least in sections, by a jacket element (7) which is rotatable about the lock cylinder shaft (4),
wherein a positioning arrangement (8) is arranged on the lock cylinder shaft (4),
the positioning arrangement (8) having axially acting latching elements (12a, 12b, 12c, 12d) on both sides, by means of which the jacket element (7) is held in the axial direction, the latching elements being spring latching elements (12a, 12b) at one end to allow the jacket element (7) to be pushed over during initial assembly of the locking device (1).

2. Locking device (1) according to claim 1, wherein the jacket element (7) comprises the positioning arrangement (8) and is thereby fixed in axial and in radial direction by the latter.

3. Locking device (1) according to any one of the preceding claims, wherein the positioning arrangement (8) has one or more radially outwardly pointing compression springs (11a, 11b, 11c, 11d) for bringing about a frictional connection between the positioning arrangement (8) and the jacket element (7) .

4. Locking device (1) according to claim 3, wherein
the compression spring (11a,11b, 11c, 11d) and the jacket element (7) are adapted to each other in such a way that a static frictional force counteracting the rotation of the jacket element (7) is smaller than a tangential force required to intentionally break the lock cylinder shaft (4) and/or the cylinder core, and/or wherein
the compression spring (11a,11b, 11c, 11d) and the casing element (7) are adapted to each other in such a way that a static frictional force counteracting the rotation of the casing element (7) is smaller than a tangential force required for unlocking the lock (18) by rotating the lock cylinder shaft (4).

5. Locking device (1) according to any one of the preceding claims, wherein the positioning arrangement (8) has a radial surface (16, 17) on its inner jacket, and the lock cylinder shaft (4) has a complementarily positioned counter surface (18) on its outer jacket for axial positioning of the positioning arrangement (8).

6. Locking device (1) according to any one of the preceding claims, wherein the positioning arrangement (8) is arranged on the lock cylinder shaft (4) in a rotationally fixed manner relative to the lock cylinder shaft (4).

7. Locking device (1) according to any one of the preceding claims, wherein the positioning arrangement (8) has a radial elevation on its inner casing, preferably the radial surface (16, 17), with a radial recess (21) and the lock cylinder shaft (4) has a bulge (10a, 10b) on its outer casing, positioned complementary to the radial recess (16, 17), for rotationally fixing the positioning arrangement (8).

8. Locking device (1) according to any one of the preceding claims, wherein the positioning arrangement (8) is made of several parts.

9. Locking device (1) according to any one of the preceding claims, wherein the positioning arrangement (8) consists of two identical parts which are connected to each other by means of connecting elements (14a, 14b, 14c) and complementary connecting counter-elements (15a, 15b, 15c).

10. Locking device (1) according to any one of the preceding claims, wherein the sheath element (7) is a sleeve, preferably an integral sleeve.

11. Locking device (1) according to any one of the preceding claims, wherein the sheath element (7) is rigid.

12. Locking device (1) according to any one of the preceding claims, wherein the sheath element (7) consists of a plastic, preferably a thermoplastic, or of a metallic material, preferably steel.

13. Locking device (1) according to one of the preceding claims, wherein the paddle (5) has a spherical shape or a knob shape on which a receptacle for coupling with a lock (19), in particular a follower of the lock, is arranged.

14. Locking device (1) according to any one of the preceding claims, wherein the lock cylinder shaft (4) has a predetermined breaking point.

15. Lock arrangement consisting of a locking device (1) according to any one of the preceding claims and a lock (8) arranged at a distance from the cylinder core (9) and coupled to the paddle (5).

16. Motor vehicle (18), having a door lock (19) with a lock nut and a locking device (1) according to any one of the claims 1 to 14 arranged on a vehicle door (20) or vehicle flap, **characterized in that** the paddle (5) is coupled to the lock follower and a rotation of the cylinder core brought about with the mechanical key brings about a rotation of the paddle (6) via a rotation of the lock cylinder shaft (4), which rotation brings about the actuation of the door lock (19) as a result of the coupling of the paddle (6) to the lock follower (8).

## Revendications

1. Dispositif de verrouillage (1), en particulier pour un véhicule automobile (20), le dispositif de verrouillage (1) comportant
un boîtier de support (2),
un noyau de cylindre (9) disposé partiellement ou entièrement dans le boîtier de support (2), qui peut être tourné au moyen d'une clé mécanique,
un arbre de cylindre de fermeture (4) couplé de manière solidaire en rotation au noyau de cylindre (9) avec une palette (5) pour transmettre un mouvement de rotation du noyau de cylindre (9) à la palette (5) pour actionner une serrure (19) couplée à la palette (5), en particulier une serrure de véhicule,
**caractérisé en ce que** l'arbre de cylindre de fermeture (4) est entouré au moins par sections par un élément de gaine (7) qui peut tourner autour de l'arbre de cylindre de fermeture (4),
un dispositif de positionnement (8) étant disposé sur l'arbre du cylindre de fermeture (4),
l'ensemble de positionnement (8) présentant des éléments d'encliquetage (12a, 12b, 12c, 12d) agissant axialement des deux côtés, avec lesquels l'élément de gaine (7) est maintenu dans la direction axiale, les éléments d'encliquetage étant, à une extrémité, des éléments d'encliquetage à ressort (12a, 12b) pour permettre un dépassement de l'élément de gaine (7) lors d'un premier montage du dispositif de verrouillage (1).

2. Dispositif de verrouillage (1) selon la revendication 1, dans lequel l'élément de gaine (7) comprend l'ensemble de positionnement (8) et est ainsi fixé dans la direction axiale et dans la direction radiale par celui-ci.

3. Dispositif de verrouillage (1) selon l'une quelconque des revendications précédentes, dans lequel l'ensemble de positionnement (8) présente un ou plusieurs ressorts de pression (11a, 11b, 11c, 11d) dirigés radialement vers l'extérieur pour créer une adhérence entre l'ensemble de positionnement (8) et l'élément de gaine (7).

4. Dispositif de verrouillage (1) selon la revendication 3, dans lequel
le ressort de pression (11a, 11b, 11c, 11d) et l'élément de gaine (7) sont adaptés l'un à l'autre de telle sorte qu'une force de friction adhésive s'opposant à la rotation de l'élément de gaine (7) est inférieure à une force tangentielle nécessaire à la rupture intentionnelle de l'arbre de cylindre de fermeture (4) et/ou du noyau de cylindre, et/ou dans lequel
le ressort de pression (11a, 11b, 11c, 11d) et l'élément de gaine (7) sont adaptés l'un à l'autre de telle sorte qu'une force de friction adhésive s'opposant à la rotation de l'élément de gaine (7) est inférieure à une force tangentielle nécessaire pour déverrouiller la serrure (18) par rotation de l'arbre de cylindre de fermeture (4).

5. Dispositif de verrouillage (1) selon l'une quelconque des revendications précédentes, dans lequel l'ensemble de positionnement (8) présente sur son enveloppe intérieure une surface radiale (16, 17) et l'arbre de cylindre de fermeture (4) présente sur son enveloppe extérieure une contre-surface (18) positionnée de manière complémentaire pour positionner axialement l'ensemble de positionnement (8).

6. Dispositif de verrouillage (1) selon l'une quelconque des revendications précédentes, dans lequel l'ensemble de positionnement (8) est monté fixe en rotation sur l'arbre de cylindre de fermeture (4) par rapport à l'arbre de cylindre de fermeture (4).

7. Dispositif de verrouillage (1) selon l'une quelconque des revendications précédentes, dans lequel l'ensemble de positionnement (8) présente sur son enveloppe intérieure une élévation radiale, de préférence la surface radiale (16, 17), avec un évidement radial (21) et l'arbre de cylindre de fermeture (4) présente sur son enveloppe extérieure un renflement (10a, 10b) positionné de manière complémentaire à l'évidement radial (16, 17) pour bloquer en rotation l'ensemble de positionnement (8).

8. Dispositif de verrouillage (1) selon l'une quelconque des revendications précédentes, dans lequel l'ensemble de positionnement (8) est réalisé en plusieurs parties.

9. Dispositif de verrouillage (1) selon l'une quelconque des revendications précédentes, dans lequel l'ensemble de positionnement (8) est constitué de deux parties identiques reliées entre elles au moyen d'éléments de liaison (14a, 14b, 14c) et de contre-éléments de liaison complémentaires (15a, 15b, 15c).

10. Dispositif de verrouillage (1) selon l'une quelconque des revendications précédentes, dans lequel l'élément de gaine (7) est un manchon, de préférence un manchon monobloc.

11. Dispositif de verrouillage (1) selon l'une quelconque des revendications précédentes, dans lequel l'élément de gaine (7) est rigide.

12. Dispositif de verrouillage (1) selon l'une quelconque des revendications précédentes, dans lequel l'élément de gaine (7) est constitué d'une matière plastique, de préférence d'une matière thermoplastique, ou d'un matériau métallique, de préférence de l'acier.

13. Dispositif de verrouillage (1) selon l'une quelconque des revendications précédentes, dans lequel la palette (5) présente une forme sphérique ou une forme de pommeau sur laquelle est disposé un logement destiné à être couplé à une serrure (19), notamment un fouillot de la serrure.

14. Dispositif de verrouillage (1) selon l'une quelconque des revendications précédentes, dans lequel l'arbre du cylindre de fermeture (4) présente un point de rupture.

15. Ensemble de serrure, constitué d'un dispositif de verrouillage (1) selon l'une quelconque des revendications précédentes et d'une serrure (8) disposée à distance du noyau cylindrique (9) et couplée à la palette (5).

16. Véhicule automobile (18) comportant une serrure de porte (19) avec un fouillot de serrure ainsi qu'un dispositif de verrouillage (1) selon l'une des revendications 1 à 14 disposé sur une porte de véhicule (20) ou un hayon de véhicule, **caractérisé en ce que** la palette (5) est couplée au fouillot de serrure et qu'une rotation du noyau du cylindre provoquée par la clé mécanique entraîne, par l'intermédiaire d'une rotation de l'arbre (4) du cylindre de fermeture, une rotation de la palette (6) qui, en raison du couplage de la palette (6) avec le fouillot de serrure (8), provoque l'actionnement de la serrure de porte (19).
